# EUROPÄISCHE PATENTSCHRIFT

(11) **EP 2 525 911 B1**
(45) Veröffentlichungstag und Bekanntmachung des Hinweises auf die Patenterteilung: **18.07.2018**
(21) Anmeldenummer: 11700848.2
(22) Anmeldetag: 21.01.2011
(51) Int. Cl.: B02C 4/02, B02C 4/28

(54) **VERFAHREN UND VORRICHTUNG ZUR VOR- UND FERTIGMAHLUNG VON MINERALISCHEN UND NICHTMINERALISCHEN MATERIALIEN**
METHOD OF, AND APPARATUS FOR, THE PRELIMINARY GRINDING AND FINISHING OF MINERAL AND NON-MINERAL MATERIALS
PROCÉDÉ ET DISPOSITIF DE PRÉBROYAGE ET DE BROYAGE DE FINITION DE MATIÈRES MINÉRALES ET NON MINÉRALES

(30) Priorität: 21.01.2010 DE 102010005346
(43) Veröffentlichungstag der Anmeldung: 28.11.2012
(73) Patentinhaber: Memari Fard, Nima, 31787 Hameln (DE); Memari Fard, Ramin, 31787 Hameln (DE)
(72) Erfinder: Memari Fard, Nima, 31787 Hameln (DE); Memari Fard, Ramin, 31787 Hameln (DE)
(74) Vertreter: Gritschneder, Martin
(86) Internationale Anmeldenummer: PCT/EP2011/050868
(87) Internationale Veröffentlichungsnummer: WO 2011/089241

(56) Entgegenhaltungen:
- WO-A1-2009/037356
- DE-A1- 3 823 929

## Beschreibung

### Technisches Gebiet

Die Erfindung betrifft ein Verfahren und eine Vorrichtung zur Vor- und Fertigmahlung von mineralischen und nichtmineralischen Materialien, vorzugsweise harten und spröden Materialien wie z.B. Kalkstein, Zementklinker, Hüttensand, Altbeton oder Aschen, wobei das zu zerkleinernde Material in den sich ausbildenden, ersten Rollenspalt zwischen einer angetriebenen unteren, angetriebenen Rolle und einer oberen Rolle aufgegeben wird, wobei im Bereich des Scheitels der unteren, angetriebenen Rolle eine Materialmenge des zu verarbeitenden Materials als in ihrer Dicke einstellbare Materialschicht der unteren, angetriebenen Rolle aufgegeben, und dem ersten Rollenspalt zugeführt wird, und wobei die obere Rolle auf die untere, angetriebene Rolle mit einstellbarer Anpresskraft elastisch angestellt wird und durch Reibschluss mit der Materialschicht geschleppt wird oder einen eigenen Antrieb aufweist.

### Stand der Technik

Die Vormahlung und Fertigmahlung von vorzugsweise harten und spröden Materialien, wie z.B. Kalkstein, Zementklinker, Hüttensand, Altbeton oder Aschen, erfolgt traditionell in Kugelmühlen und in neuerer Zeit mit zunehmendem Trend in Vertikal-Rollenmühlen sowie auch in Hochdruck-Rollenmühlen.

Aus der DE 27 08 053 B2 ist eine als Gutbett-Walzenmühle bezeichnete Hochdruck-Rollenmühle bekannt, bei der die Zerkleinerung des Materials durch einmalige Druckbeanspruchung zwischen zwei Flächen bei Drücken weit über 50 MPa im Spalt von zwei gegenläufig angetriebenen zylindrischen Walzen erfolgt.

Nachteilig ist, dass die Hochdruck-Rollenmühle mit sehr hohen Drücken arbeitet, die nur bedingt einstellbar sind und zu einer aufwendigen und sehr schweren Maschinenkonstruktion führen. Außerdem besitzt die Hochdruck-Rollenmühle ein ungünstiges Durchsatz-Geschwindigkeitsverhalten. Die Durchsatzkennlinie der Hochdruck-Rollenmühle ist nichtlinear, d.h. in Abhängigkeit von den Materialeigenschaften sowie von der Geometrie der Beanspruchungsflächen geht der Durchsatz mit zunehmender Umfangsgeschwindigkeit bei gleichzeitigem Anstieg des spezifischen Energiebedarfs stark zurück. Große Durchsätze sind deshalb nur über die Verbreiterung der Mahlrollen bei proportionaler Zunahme der Presskräfte möglich, was jedoch maschinentechnisch begrenzt ist.

Zur Verbesserung der Arbeitsweise als auch der Energieausnutzung von Vertikal-Rollenmühlen sowie Hochdruck-Rollenmühlen ist es aus WO 99/54044 bekannt, das zu zerkleinernde Material als definierte Schicht auf einem umlaufenden Plattenband präpariert in den gebildeten Spalt zwischen einer hydro- pneumatisch auf die Materialschicht angestellten Rolle und einem bewegten Plattenband horizontal einzuschleusen und unter Anwendung von spezifischen Druckkräften im Bereich von 6 bis 30 MPa bzw. 6000 bis 30000 kN/m² zu beanspruchen. Umfangreiche Untersuchungen haben gezeigt, dass dieses Prinzip aufgrund technischer Grenzen weder die Vertikal-Rollenmühle noch die Hochdruck-Rollenmühle ersetzen kann.

Erstens, erfordert die Materialeinschleusung einer auf einem umlaufenden Plattenband präparierten Materialschicht einen großen technischen Aufwand, da das Plattenband für die hohen Druckbeanspruchungen in der Beanspruchungszone mit ausgelegt werden muss, wodurch zur Beherrschung des Verschleißes sowohl des Zugorgans als auch der Beplattung sowie auch zur Begrenzung von Lärmbelästigungen signifikante Geschwindigkeits- und Durchsatzreduzierungen hingenommen werden müssen.

Zweitens, führt die Materialeinschleusung unter Verwendung eines über die angetriebene, untere Rolle gezogenen Plattenbands zu hohen maschinentechnisch bedingten Verlusten.

Drittens, beeinträchtigt die Anordnung einer hydro-pneumatisch auf das waagerecht geführte Plattenband angestellten Mahlrolle den Materialeinzug, sodass es zu Materialstaus und Materialüberläufen kommen kann.

Viertens, eine effiziente Feinstmahlung bis zu einem Blaine-Wert von 5000 und höher ist aufgrund des hohen Umlaufgutanteiles und dessen hohen Luftanschlussanteiles unter Berücksichtigung der Mahlrollengeschwindigkeiten von bis zu 4 m/s und höher mit Hilfe einer einzigen Druckrolle nicht uneingeschränkt realisierbar. Der Blaine-Wert ist ein standardisiertes Maß für den Grad der Feinvermahlung von Zement und ergibt sich aus seiner spezifischen Oberfläche (cm²/g). Standard-Portlandzement CEM I 32,5 hat etwa einen Blaine-Wert von 3.000 bis 3.500.

Aus der DE 38 23 929 A1 ist eine Walzenpresse mit einer Antriebswalze und zwei kleineren versetzt angeordneten Mitläuferwalzen bekannt. Das Mahlgut fällt von dem abgabeseitigen Ende eines Förderbandes in den durch die Antriebswalze und die erste Mitläuferwalze gebildeten Walzenspalt. Alternativ kann das Mahlgut auch mittels eines Fallrohres in den Walzenspalt befördert werden. Das komprimierte Mahlgut wird danach mit Rückführgut vermengt und dann dem zweiten Walzenspalt, der aus der Antriebswalze und der zweiten Mitläuferwalze gebildet wird, zugeführt, wodurch das Produkt bis zur gewünschten Produktfeinheit gemahlen wird. Die Mahlpressdrücke sind einstellbar auf werte von zwischen 50 und 600 MPa.

Aus der DE 28 30 864 A1 ist eine Walzenmühle mit einer Festwalze, einer vertikal versetzten Spielwalze und einer Gutaufgabeeinrichtung bekannt, wobei die durch die Mittelpunkte der beiden Walzen definierte Gerade mit der Horizontalen einen Winkel von zwischen 35 und 75 Grad einschließt. Das abgabeseitige Ende der Gutaufgabeeinrichtung befindet sich über dem obersten Umfangsbereich der tiefer angeordneten Festwalze. Ein Schieber dient zur Einstellung der Höhe der Gutschicht, die dem Walzenspalt zugeführt wird. Die Gutaufgabeeinrichtung kann mindestens ein bewegliches Element aufweisen, das dem Mahlgut eine Bewegungskomponente in Richtung der Walzenbewegung erteilt, so dass das Mahlgut schneller die Umfangsgeschwindigkeit der Walze erreicht.

Aus der WO 00/56458 A1 ist eine Multi-Rollen-Mühle zum Mahlen von körnigem Material bekannt, die eine angetriebene Walze und drei nicht-angetriebene Walzen aufweist. Jede der Mahlwalzen ist mit einem hydraulischen Mechanismus zur Ausübung individueller Mahldrücke ausgestattet. Außerdem weist die Mühle einen Vorrat auf, der es ermöglicht, die Schichthöhe des Rohmaterials einzustellen, das in den ersten Walzenspalt gegeben wird. Die nicht-angetriebenen Walzen können mechanisch, hydraulisch oder elektrisch gebremst sein, wobei mittels der Bremseinrichtung eine Scherbeanspruchung in dem Mahlbereich erzeugt werden kann.

Aus der DE 195 14 955 C2 ist eine Multi-Rollen-Mühle zum Mahlen von Nahrungs- und Futtermittel oder anderen schüttfähigen Gütern bekannt, die zwei feste Rollen und zwei Mahlwalzen aufweist, die jeder festen Walze zugeordnet sind. Das Mahlgut wird in den ersten Mahlspalt, der zwischen der Festwalze und der oberen Mahlwalze gebildet ist, zugeführt und dann dem zweiten Mahlspalt zugeführt, der zwischen der Festwalze und der unteren Mahlwalze gebildet wird. Die Festwalzen und die Mahlwalzen haben einen gemeinsamen Antriebsmechanismus 18.

Aus der EP 0 399 192 A1 ist eine Walzenpresse zum Mahlen von körnigem Gut bekannt, die zwei Walzen, einen Gutaufgabeschacht und eine Vorverdichterwalze zum Verdichten des Aufgabeguts vor der Zuführung zu dem Walzenspalt aufweist. Die Walzen haben einen eigenen Antrieb und eigene Druckerzeugungsmechanismen.

Aus der WO 2009/037356 A1 ist eine Rollenmühle zum Vor- und Fertigmahlen von mineralischen und nichtmineralischen Materialien, wie z. B. Kalkstein, Zementklinker, Hüttensand, Altbeton oder Aschen, bekannt, bei der das Mahlgut aus einem zur Zerkleinerungsvorrichtung gehörenden Materialaufgabebehälter mit einem am Auslauf angeordneten und in seiner Drehzahl stufenlos veränderbaren Walzen- oder Zellenradaufgeber als definierte und seitlich begrenzte Materialschicht mit vorgegebener Dicke auf den Scheitel der mit seitlichen Borden versehenen angetriebenen, unteren Rolle aufgegeben, auf Rollengeschwindigkeit beschleunigt und kontinuierlich in den gebildeten Spalt mit der versetzt über der angetriebenen Rolleangeordneten oberen Rolle transportiert, hydropneumatisch unter Anwendung von spezifischen Druckkräften von 2 bis 7,5 kN/mm beansprucht und anschließend durch einen vorzugsweise schnell laufenden Schlagrotor innerhalb der Zerkleinerungsvorrichtung desagglomeriert wird. Dadurch ergibt sich eine hohe Energieausnutzung sowie ein niedriger maschineller Bau-, Wartungs- und Instandhaltungsaufwand. Ein Einsatz in einem breiten Bereich zur Zerkleinerung von unterschiedlichen Materialien wird ermöglicht und ein lineares Durchsatz- und Geschwindigkeitsverhalten sowohl im Teillastbetrieb als auch bei hohen Massedurchsätzen ist realisierbar.

Aufgabe der Erfindung ist es, ein Verfahren und die dazugehörige Vorrichtung zur Vor- und Fertigmahlung von mineralischen und nichtmineralischen Materialien, wie z.B. Kalkstein, Zementklinker, Hüttensand, Altbeton oder Aschen, mit Feinheiten von einem Blaine-Wert von bis zu 5000 und höher zu schaffen, das/die sich durch eine hohe Energieausnutzung sowie durch einen niedrigen maschinellen Bau-, Wartungs- und Instandhaltungsaufwand auszeichnet, in einem breiten Bereich zur Zerkleinerung von unterschiedlichen Materialien einsetzbar ist und ein lineares Durchsatz-Geschwindigkeitsverhalten sowohl im Teillastbetrieb als auch unter den Bedingungen hoher Massedurchsätze realisiert.

Diese Aufgabe wird erfindungsgemäß gelöst durch ein Verfahren gemäß Anspruch 1 und eine Vorrichtung gemäß Anspruch 6. Das zu zerkleinernde Material aus einem Materialaufgabebehälter wird mittels eines Förderbandes als seitlich begrenzte Materialbahn dem ersten Rollenspalt aufgegeben. Vorteilhafte Ausgestaltungen der Erfindung sind in den Unteransprüchen angegeben.

Das in der Regel aus Frisch- und Umlaufgut bestehende Mahlgut wird aus einem zur Zerkleinerungsvorrichtung gehörenden Materialaufgabebehälter als definierte und seitlich begrenzte Materialschicht mit vorgegebener Dicke über ein Förderband mit variabler Geschwindigkeit, dessen Geschwindigkeit vorzugsweise an die Umfangsgeschwindigkeit der der angetriebenen, unteren Rolle angepasst ist, im Bereich des Scheitels der angetriebenen, unteren Rolle aufgegeben. Klopferrollen, die in dem Bereich des Förderbandes angeordnet sind, sorgen dabei bereits für eine erste Entlüftung des Mahlguts. Das Mahlgut wird von der angetriebenen unteren Rolle kontinuierlich dem ersten Spalt, der mit der über der unteren, angetriebenen Rolle angeordneten oberen Druckrolle gebildet wird, zugeführt und hydropneumatisch unter Anwendung von spezifischen Druckkräften von 1.000 bis 3.500 kN/m² beansprucht. Durch die Beanspruchung durch die obere Mahlrolle wird das Mahlgut einerseits wiederholt entlüftet und andererseits bereits vorzerkleinert. Die Endzerkleinerung erfolgt dann in dem zweiten Mahlspalt, der mit der seitlichen Druckrolle gebildet und die ebenfalls hydropneumatisch unter Anwendung von spezifischen Druckkräften von 1.000 bis 5.000 kN/m² beansprucht wird. Anschließend wird das Mahlgut durch einen vorzugsweise schnell laufenden Schlagrotor innerhalb der Zerkleinerungsvorrichtung desagglomeriert. Auf den Desagglomerator kann dann verzichtet werden, wenn die neue Zerkleinerungsvorrichtung z. B. als Vormühle im Verbund mit einer Kugelmühle geschaltet ist.

Die Vorrichtung besteht aus drei Rollen, nämlich einer unteren, angetriebenen Rolle, einer oberen Rolle und einer seitlich versetzt angeordneten Rolle. Die obere Rolle ist um 70° bis 90°, vorzugsweise 80° bis 90°, relativ zur Horizontalen entgegen der Drehrichtung der unteren Rolle angeordnet und wird mit einem Druck von bis zu ca. 3.500 kN/m² (entspricht einem Wert von bis zu ca. 3 bis 5,5 kN/mm (Kraft/Spaltlänge)) auf die Material-belegte Beanspruchungsfläche der angetriebenen unteren Rolle angestellt. Die seitliche Rolle ist um 45° bis 60°, vorzugsweise etwa 45°, relativ zur Horizontalen entgegen der Drehrichtung der unteren Rolle angeordnet und wird mit einem Druck von bis zu ca. 5.000 kN/m² (entspricht einem Wert von bis zu ca. 7,5 kN/mm (Kraft/Spaltlänge)) auf die Material belegte Beanspruchungsfläche der angetriebenen unteren Rolle angestellt. Die oberen und die seitlich versetzte Rolle sind mit einem hydro-pneumatischen Hebelsystem zur Erzeugung der Mahlkraft verbunden. Sie können dabei entweder mit eigenem Antrieb ausgestattet sein oder von der unteren Rolle mitgeschleppt werden. Das beanspruchte Material, das mehr oder weniger agglomeriert aus dem zweiten Rollenspalt austritt, wird schließlich einem unmittelbar nachgeschalteten Desagglomerator zugeführt.

Der Materialaufgabebehälter ist ein vertikaler Schacht, der über dem Anfang eines umlaufenden Förderbandes steht. Die Oberseite des Förderbandes ist durch zwei seitliche, parallel verlaufende Platten begrenzt. Die Seitenteile des Materialaufgabebehälters überlappen sich etwas mit der Innenseite dieser Platten, so dass das Mahlgut in den durch die Platten begrenzten Bereich aufgegeben wird. Die Austrittsöffnung des Materialaufgabebehälters kann mittels einer in der Höhe verstellbaren Schleuse reguliert werden. Die dem ersten Walzenspalt zugeführte Materialschicht ist dadurch seitlich begrenzt und hat einen im Wesentlichen rechteckförmigen Querschnitt, d.h. eine gleichförmige Stärke. Am unteren Rand der Platten sind elastische Lippen vorgesehen, die an dem Förderband anliegen.

Unter dem oberen Trum des Förderbandes sind mehrere Klopferrollen angeordnet. Durch die Klopferrollen wird das auf dem Förderband liegende Mahlgut in Vibration versetzt, wodurch die Homogenität und Gleichförmigkeit der Mahlgutschicht verbessert und das Mahlgut entlüftet wird.

In dem ersten Rollenspalt, der zwischen der oberen und unteren Rolle gebildet wird, wird das Mahlgut so auf die untere Rolle angepresst, dass es auf der unteren Rolle haftend ruht und für die weitere Verarbeitung ein definiertes Gutbett erreicht wird. Die dafür erforderliche Druckkraft ist abhängig von der Feuchtigkeit und der Körnigkeit des Mahlgutes.

Der Druck des ersten Rollenspaltes wird so eingestellt, dass bei der seitlichen Rolle keine Schwingungen auftreten. Schwingungen treten auf, wenn der Druck im ersten Rollenspalt zu hoch ist.

Dadurch dass die Homogenität und Gleichförmigkeit des Gutbettes auch bei der Zuführung in den zweiten Rollenspalt erhalten bleibt, kann der Druck im zweiten Rollenspalt im Bereich von 0 bis 10 kN/mm beliebig und entsprechend der gewünschten Zerkleinerung eingestellt werden.

Vorzugsweise wird bei Einhaltung einer maximal möglichen Materialschichtdicke der Materialdurchsatz durch den Rollenspalt über eine stufenlose Veränderung der Umfangsgeschwindigkeit der angetriebenen Rolle geregelt.

Vorzugsweise wird bei der Fertigmahlung der Materialanteil mit Überkorngröße dem Zerkleinerungs-Prozess wieder zugeführt, wobei der Massestrom des Umlaufguts durch Regelung des dem Mahlprozess zugeführten Frischguts konstant gehalten wird.

Vorzugsweise ist in Abhängigkeit von den Materialeigenschaften und dem gewünschten Zerkleinerungsergebnis die mit der oberen und der seitlichen Rolle übertragene Mahlkraft während des Mahlprozesses geregelt und unabhängig voneinander einstellbar.

Vorzugsweise wird mittels der Materialaufgabeeinrichtung ein zur Umfangsgeschwindigkeit der Rollen proportionaler Massestrom mit annähernd konstanter Schichtdicke im Scheitelbereich der unteren Rolle zugeführt.

Vorzugsweise wird der Zerkleinerungsvorrichtung das Umlaufgut mit zugemischtem Frischgut zugeführt.

Vorzugsweise wird die Dicke der Materialschicht vor ihrer Beanspruchung im Rollenspalt während des Betriebes kontinuierlich gemessen und visualisiert.

Vorzugsweise ist das Durchmesserverhältnis der angetriebenen, unteren Rolle zur oberen und seitlichen Rolle ≥ 1,5 und besonders bevorzugt 2,0 bis 3,0 (In Fig. 3 ist dieses Durchmesserverhältnis nicht eingehalten.)

Vorzugsweise ist zur Erzeugung der Mahlkraft die obere und seitliche Rolle über Hebelsysteme mit wenigstens einem Hydraulikzylinder verbunden.

Vorzugsweise sind beidseitig an den Stirnflächen der unteren Rolle zur seitlichen Begrenzung der Materialschicht austauschbare Borde angeordnet. Die Borde können segmentiert sein.

Vorzugsweise sind die Beanspruchungsflächen der Rollen verschleißgeschützt ausgeführt und durch Auftragschweißung oder mechanische Bearbeitung strukturiert.

Die Klopferrollen sind n-eckige Rollen, z.B. im Querschnitt dreieckige Rollen, die unterhalb des Förderbands angebracht sind und in mechanischem Kontakt mit dem Förderband der Materialaufgabeeinrichtung stehen. Durch die Rotation der n-eckigen Klopferrollen kommt es zu einem n-fachen Klopfvorgang pro Umdrehung, durch die das Förderband permanenten Vibrationen ausgesetzt wird. Durch die Vibrationen des Förderbands wird die auf dem Förderband befindliche Materialschicht verdichtet bzw. entlüftet.

Der Antrieb der oberen und der seitlichen Rolle dient dazu, das Anfahren der Walzenmühle, insbesondere bei großen und schweren Anlagen zu beschleunigen. Es ist dadurch aber auch möglich, die Anpresswalzen während des Mahlvorganges gezielt langsamer laufen zu lassen als die Festwalze, wodurch das Mahlgut zusätzlich zum vertikalen Walzendruck noch eine horizontale Scherdruckkomponente erfährt.

Die erfindungsgemäße Lösung, die diese Merkmale realisiert, besitzt zahlreiche weitere Vorteile gegenüber der bekannten Hochdruck-Rollenmühle, Band-Rollenmühle und Multi-Rollen-Mühle. Die Vorteile der erfindungsgemäßen Multi-Rollen-Mühle bestehen verfahrenstechnisch gesehen darin, dass sowohl in Abhängigkeit vom Material als auch von der zu lösenden Zerkleinerungsaufgabe spezifische Mahlkräfte in zwei Mahlstufen beliebig eingestellt werden können und mit den Parametern der spezifischen Mahlkraft und der Materialschichtdicke das Zerkleinerungsergebnis unabhängig von der Rollengeschwindigkeit festgelegt und konstant gehalten werden kann. In der ersten Mahlstufe können Kräfte von bis zu 3.500 kN/m² und in der zweiten Mahlstufe können Mahlkräfte bis zu 5.000 kN/m² eingestellt werden. Dabei hat es sich besonders bei der Feinstmahlung bis zu Blaine-Werten von 5.000 und höher von harten und spröden Materialien wie z.B. Zementklinkern und Hüttensanden als vorteilhaft erwiesen, die Beanspruchung unter Anwendung von hohen spezifischen Mahlkräften immer dann durchzuführen, wenn ein besonders hochwertiges Feinstgut mit hohen Lufteinschlussanteil im Kreislauf mit einem Sichter wirtschaftlich bei möglichst niedrigen Umlaufzahlen erzeugt werden soll.

Maschinentechnisch gesehen, bestehen die Vorteile der erfindungsgemäßen Zerkleinerungsvorrichtung gegenüber der aus der WO 2009/037356 A1 bekannten Zerkleinerungsvorrichtung darin, dass durch die zusätzliche Mahlrolle eine bessere Feinstmahlung ermöglicht wird, durch die eine Fertiggutqualität mit Blaine-Werten von bis zu 5.000 und höher erreicht werden kann.

### Kurze Beschreibung der Zeichnungen

Die Erfindung wird anhand von Ausführungsbeispielen näher erläutert. Die dazu gehörigen Zeichnungen zeigen:
Fig. 1 die erfindungsgemäße Vorrichtung in schematischer Darstellung,
Fig. 2 die Fördereinrichtung im Schnitt und
Fig. 3 Details der Zuführung des Mahlguts von dem Förderband in den ersten Walzenspalt.

### Weg(e) zur Ausführung der Erfindung

Figur 1 zeigt in schematischer Darstellung die erfindungsgemäße Zerkleinerungsvorrichtung, bestehend aus einer angetriebenen, unteren Rolle 10, einer oberen Rolle 12, einer seitlich angeordneten Rollen 14, sowie aus einer Materialaufgabe- und Austragseinrichtung 18. Die Materialaufgabe- und Austragseinrichtung 18 weist einen Materialbunker 20, ein Förderband 22, eine Einrichtung 24 zur Einstellung der Schichthöhe des Mahlgutes, sowie sechs Klopferrollen 26 auf.

Die untere Rolle 10 wird entsprechend der in Figur 1 dargestellten Pfeilrichtung angetrieben. Oberhalb der angetriebenen, unteren Rolle 10 ist die obere Rolle 12 angeordnet. Die seitliche Rolle 14 ist seitlich versetzt in einem Winkel von etwa 45° relativ zur Horizontalen entgegen der Drehrichtung der unteren Rolle 10 angebracht. Die obere und die seitliche Rolle 12, 14 werden über ein Hebelsystem 30 hydropneumatisch mittels eines Hydraulikzylinders gegen die untere Rolle 10 angestellt. Die obere und die seitliche Rolle 12 und 14 werden unter Reibschluss durch die materialbelegte Beanspruchungsfläche der angetriebenen, unteren Rolle 10 geschleppt oder können über einen eigenen Antrieb verfügen. Der Durchmesser der angetriebenen, unteren Rolle 10 ist doppelt so groß wie der Durchmesser der oberen und der seitlichen Rolle 12, 14. Im Bereich des Scheitels der angetriebenen, unteren Rolle 10 ist die Materialaufgabe- und Austragseinrichtung 18 angeordnet. Das Mahlgut, welches sich in einem Füllstand gesteuerten Behälter 20 befindet, gelangt als definierte Materialschicht 32 mit vorgegebener Dicke auf das Förderband 22. Eine erste Entlüftungsphase des Mahlgutes wird durch die Beanspruchung mit den am Förderband angeordneten Klopferrollen 26 erreicht. Das Mahlgut wird kontinuierlich und mit definierter Geschwindigkeit der unteren Rolle 10 und anschließend dem durch die Rollen 10 und 12 gebildeten ersten Beanspruchungs- bzw. Rollenspalt 34 zugeführt. Im ersten Rollenspalt 34 wird das Mahlgut gleichzeitig entlüftet und vorzerkleinert. Die Endzerkleinerung findet dann im zweiten Rollenspalt 36 statt, der durch die seitlich angeordnete Rolle 14 und die angetriebene, untere Rolle 10 gebildet wird.

Wie man in Figur 2 erkennt, endet das untere Ende des Materialaufgabebehälters 20 zwischen zwei Platten 38, die auf der Oberseite des Förderbandes 22 den Bereich begrenzen, in dem das Mahlgut transportiert wird. Zur flexiblen Abdichtung dieses Bereiches sind am unteren Ende der Platten 38 elastische Lippen 40 vorgesehen, die an der Oberseite des Förderbandes 22 anliegen.

Das Förderband 22 ist in Transportrichtung etwas geneigt (Figur 3). Am vorderen Ende des Förderbandes 22 ist ein Blech 42 angesetzt, das die Strecke zwischen Förderband 22 und unterer Rolle 10 überbrückt, so dass die Homogenität des Mahlguts erhalten bleibt, und das Mahlgut mit einer Stärke in den ersten Walzenspalt eingeführt werden kann, die quer zur Transportrichtung äußerst gleichförmig ist. Die seitlichen Platten 38 sind dabei bis zum vorderen Ende des Blechs 42 fortgesetzt. Die Oberfläche der angetriebenen, unteren Rolle 10 ist ebenfalls seitlich durch kreisringförmige Platten 44 begrenzt, wobei sich die obere Rolle 12 und auch die in Figur 3 nicht eingezeichnete seitliche Rolle 14 innerhalb dieser kreisringförmigen Platten 44 erstrecken. Die Materialbahn ist dadurch auch innerhalb des ersten und zweiten Rollenspalts 34, 36 seitlich begrenzt.

Nach der seitlichen Rolle 14 ist noch eine Kratzerrolle 46 vorgesehen, die die Oberfläche der unteren Rolle 10 von anhaftendem Material reinigt. Die Kratzerrolle 46 dreht sich gegenläufig zur unteren Rolle 10.

Bezugszeichenliste
- 10: angetriebene untere Rolle
- 12: obere Rolle
- 14: seitliche Rolle
- 18: Materialaufgabeeinrichtung
- 20: Materialaufgabebehälter
- 22: Förderband
- 24: Einrichtung zur Einstellung der Schichtdicke des Mahlguts
- 26: Klopferrolle
- 30: Hebelsystem
- 32: Materialschicht
- 34: erster Rollenspalt
- 36: zweiter Rollenspalt
- 38: Platten
- 40: Dichtung
- 42: Blech
- 44: kreisringförmige Platten
- 46: Kratzerrolle

## Patentansprüche

1. Verfahren zur Vor- und Fertigmahlung von mineralischen und nichtmineralischen Materialien, vorzugsweise harten und spröden Materialien wie z.B. Kalkstein, Zementklinker, Hüttensand, Altbeton oder Aschen,
wobei das zu zerkleinernde Material aus einem Materialaufgabebehälter (20) über ein Förderband (22) in den sich ausbildenden, ersten Rollenspalt (34) zwischen einer angetriebenen unteren Rolle (10) und einer oberen Rolle (12) aufgegeben wird,
wobei im Bereich des Scheitels der unteren, angetriebenen Rolle (10) eine Materialmenge des zu verarbeitenden Materials als in ihrer Dicke einstellbare Materialschicht (32) der unteren, angetriebenen Rolle (10) aufgegeben, und dem ersten Rollenspalt (34) zugeführt wird,
wobei die obere Rolle (12) auf die untere, angetriebene Rolle (10) mit einstellbarer Anpresskraft elastisch angestellt wird und durch Reibschluss mit der Materialschicht (32) geschleppt wird oder einen eigenen Antrieb aufweist,
wobei die Geschwindigkeit des Förderbands (22) an die Umfangsgeschwindigkeit der angetriebenen, unteren Rolle (10) angepasst ist,
wobei das Mahlgut nach dem Durchgang durch den ersten Rollenspalt (34) einem zweiten Rollenspalt (36) zugeführt wird, der von der unteren, angetriebenen Rolle (10) und einer seitlich versetzt angeordnete Rolle (14) gebildet wird, und
wobei die seitlich versetzt angeordnete Rolle (14) ebenfalls mit einstellbarer Anpresskraft elastisch auf die untere, angetriebene Rolle (10) angestellt und durch Reibschluss mit der Materialschicht (32) geschleppt wird oder einen eigenen Antrieb aufweist,
**dadurch gekennzeichnet,**
**dass** das Förderband (22) Vibrationen ausgesetzt wird, durch die die auf dem Förderband (22) befindliche Materialschicht (32) entlüftet wird,
**dass** das zu zerkleinernde Material über das Förderband (22) als definierte und seitlich begrenzte Materialschicht mit vorgegebener Dicke in den ersten Rollenspalt (34) aufgegeben wird,
**dass** die obere Rolle (12) um 70° bis 90° relativ zur Horizontalen entgegen der Drehrichtung der unteren Rolle (10) angeordnet ist und
**dass** die seitlich versetzt angeordnete Rolle (14) um 45° bis 60° relativ zur Horizontalen entgegen der Drehrichtung der unteren Rolle (10) angeordnet ist.

2. Verfahren nach Anspruch 1, wobei das zu zerkleinernde Material aus einem Materialaufgabebehälter (20) mittels eines Förderbandes (22) als seitlich begrenzte Materialbahn dem ersten Rollenspalt (34) aufgegeben wird.

3. Verfahren nach einem der Ansprüche 1 bis 2, wobei die obere und die seitliche Rolle (12, 14) durch ihren eigenen Antrieb beim Anfahren der Mahlvorrichtung zusätzlich beschleunigt werden, oder während des Mahlvorgangs mit einer anderen Geschwindigkeit als die untere Rolle (10) bewegt wird, so dass durch die Relativbewegung der Rollen (10, 12, 14) auf das Mahlgut eine zusätzliche Scherkraft ausgeübt wird.

4. Verfahren nach einem der vorhergehenden Ansprüche, wobei bei einer Fertigmahlung der Materialanteil mit Überkorngröße dem Zerkleinerungs-Prozess wieder zugeführt wird, wobei der Massestrom des Umlaufguts durch Regelung des dem Mahlprozess zugeführten Frischguts konstant gehalten wird.

5. Verfahren nach einem der vorhergehenden Ansprüche, wobei die mit der oberen und der seitlichen Rolle (12, 14) übertragenen Mahlkräfte in Abhängigkeit von den Materialeigenschaften und dem gewünschten Zerkleinerungsergebnis während des Mahlprozesses geregelt eingestellt werden.

6. Vorrichtung zur Vor- und Fertigmahlung von mineralischen und nichtmineralischen Materialien, vorzugsweise harten und spröden Materialien wie z.B. Kalkstein, Zementklinker, Hüttensand, Altbeton oder Aschen,
mit einer Zerkleinerungsvorrichtung, die eine angetriebene, untere Rolle (10) und eine obere Rolle (12) aufweist, die horizontal gelagert und übereinander angeordnet sind und einen ersten Rollenspalt (34) bilden, wobei die angetriebene, untere Rolle (10) mit einer Mahlbahngeschwindigkeit angetrieben wird,
mit einer Aufgabeeinrichtung (18), mit einem Materialaufgabebehälter (20) und einem Förderband (22) die das Mahlgut auf die angetriebene, untere Rolle (10) aufgibt, wobei die Geschwindigkeit des Förderbands (22) an die Umfangsgeschwindigkeit der angetriebenen, unteren Rolle (10) angepasst ist, und
mit einer weiteren, seitlich versetzt angeordneten Rolle (14) zusätzlich zu der oberen Rolle (12), wobei die weitere, seitlich versetzt angeordnete Rolle (14) mit der angetriebenen, unteren Rolle (10) einen zweiten Rollenspalt (36) bildet und die ebenfalls mit einstellbarer Anpresskraft elastisch auf die angetriebene, untere Rolle (10) angestellt und durch Reibschluss mit der Materialschicht (32) geschleppt wird oder einen eigenen Antrieb aufweist,
**dadurch gekennzeichnet,**
**dass** Klopferrollen (26) unter dem Förderband (22) angeordnet sind, durch die das zu zerkleinernde Material auf dem Förderband (22) durch Vibrationen entlüftet wird,
**dass** die obere Rolle (12) um 70° bis 90° relativ zur Horizontalen entgegen der Drehrichtung der unteren Rolle (10) angeordnet ist und
**dass** die seitlich versetzt angeordnete Rolle (14) um 45° bis 60° relativ zur Horizontalen entgegen der Drehrichtung der unteren Rolle (10) angeordnet ist.

7. Vorrichtung nach Anspruch 6, mit einem Förderband (22), das das zu zerkleinernde Material aus einem Materialaufgabebehälter (20) als seitlich begrenzte Materialbahn dem ersten Rollenspalt (34) aufgegeben.

8. Vorrichtung nach einem der Ansprüche 6 oder 7, wobei die obere und die seitlich versetzt angeordnete Rolle (12, 14) jeweils einen eigenen Antrieb besitzen.

9. Vorrichtung nach einem der Ansprüche 6 bis 8, wobei zur Erzeugung der Mahlkraft die Rollen (12, 14) über ein Hebelsystem (30) mit wenigstens einem Hydraulikzylinder verbunden sind.

10. Vorrichtung nach Anspruch 6, wobei eine im Scheitelbereich seitlich versetzt zur angetriebenen, unteren Rolle (10) angeordnete Materialaufgabe- und Austragseinrichtung einen Füllstand-gesteuerten Materialaufgabebehälter (20), ein am Materialauslauf angeordnetes Förderband (22), eine Einrichtung (24) zum Einstellen der Schichtdicke der Materialschicht (32) und eine Anzahl von Klopferrollen (26) zum Entlüften der Materialschicht (32) aufweist.

## Claims

1. Method for coarse grinding and fine grinding of mineral and non-mineral materials, preferably hard and brittle materials such as e.g. limestone, cement clinker, slag sand, old concrete or ashes,
wherein the material to be comminuted is fed from a material feed container (20) via a conveyor belt (22) into the first roller gap (34) which forms between a lower driven roller (10) and an upper roller (12),
wherein in the region of the vertex of the lower driven roller (10) a quantity of the material to be processed is fed as a material layer (32), the thickness of which can be adjusted, to the lower driven roller (10) and supplied to the first roller gap (34),
wherein the upper roller (12) is elastically set against the lower driven roller (10) with an adjustable pressing force and dragged by friction fit with the material layer (32) or has a dedicated drive,
wherein the speed of the conveyor belt (22) is adapted to the circumferential speed of the lower driven roller (10),
wherein the ground material, after passing through the first roller gap (34), is supplied to a second roller gap (36) which is formed by the lower driven roller (10) and a roller arranged laterally offset (14), and
wherein the roller arranged laterally offset (14) is likewise elastically set against the lower driven roller (10) with an adjustable pressing force and dragged by friction fit with the material layer (32) or has a dedicated drive,
**characterized in that**
the conveyor belt (22) is exposed to vibrations, by means of which the material layer (32) located on the conveyor belt (22) is vented,
the material to be comminuted is fed via the conveyor belt (22) as a defined and laterally limited material layer with a predefined thickness into the first roller gap (34),
the upper roller (12) is arranged at 70° to 90° relative to the horizontal counter to the rotational direction of the lower roller (10), and
the roller arranged laterally offset (14) is arranged at 45° to 60° relative to the horizontal counter to the rotational direction of the lower roller (10).

2. Method according to claim 1, wherein the material to be comminuted is fed from a material feed container (20) by means of a conveyor belt (22) as a laterally limited material web to the first roller gap (34).

3. Method according to one of claims 1 to 2, wherein the upper roller and the lateral roller (12, 14) are additionally accelerated by their dedicated drive when the grinding device starts up or are moved during the grinding process at a different speed to the lower roller (10), with the result that an additional shearing force is exerted on the ground material due to the relative movement of the rollers (10, 12, 14).

4. Method according to one of the preceding claims, wherein the proportion of material with an excessive grain size is supplied to the comminution process again during a fine grinding, wherein the mass flow of the circulating material is kept constant by regulating the fresh material supplied to the grinding process.

5. Method according to one of the preceding claims, wherein the grinding forces transferred with the upper roller and the lateral roller (12, 14) are adjusted in a regulated manner as a function of the material properties and the desired comminution result during the grinding process.

6. Device for coarse grinding and fine grinding of mineral and non-mineral materials, preferably hard and brittle materials such as e.g. limestone, cement clinker, slag sand, old concrete or ashes,
with a comminution device which has a lower driven roller (10) and an upper roller (12) which are mounted horizontally and arranged one above the other and form a first roller gap (34), wherein the lower driven roller (10) is driven at a grinding track speed,
with a feed apparatus (18), with a material feed container (20) and a conveyor belt (22) which feeds the ground material onto the lower driven roller (10), wherein the speed of the conveyor belt (22) is adapted to the circumferential speed of the lower driven roller (10), and
with a further roller arranged laterally offset (14) in addition to the upper roller (12), wherein the further roller arranged laterally offset (14) forms a second roller gap (36) with the lower driven roller (10) and which is likewise elastically set against the lower driven roller (10) with an adjustable pressing force and dragged by friction fit with the material layer (32) or has a dedicated drive,
**characterized in that**
beater rollers (26) are arranged below the conveyor belt (22), by means of which the material to be comminuted on the conveyor belt (22) is vented by vibrations,
the upper roller (12) is arranged at 70° to 90° relative to the horizontal counter to the rotational direction of the lower roller (10), and
the roller arranged laterally offset (14) is arranged at 45° to 60° relative to the horizontal counter to the rotational direction of the lower roller (10).

7. Device according to claim 6, with a conveyor belt (22), which feeds the material to be comminuted from a material feed container (20) as a laterally limited material web to the first roller gap (34).

8. Device according to one of claims 6 or 7, wherein the upper roller and the roller arranged laterally offset (12, 14) each have a dedicated drive.

9. Device according to one of claims 6 to 8, wherein the rollers (12, 14) are connected via a lever system (30) to at least one hydraulic cylinder in order to generate the grinding force.

10. Device according to claim 6, wherein a material feed and discharge apparatus arranged in the vertex region laterally offset relative to the lower driven roller (10) has a filling-level-controlled material feed container (20), a conveyor belt (22) arranged at the material outlet, an apparatus (24) for adjusting the layer thickness of the material layer (32) and a number of beater rollers (26) for venting the material layer (32).

## Revendications

1. Procédé de prébroyage et de broyage de finition de matériaux minéraux et non minéraux, de préférence des matériaux durs et fragiles tels que par exemple du calcaire, de la scorie de ciment, du laitier granulé, des déchets de béton ou des cendres,
dans lequel le matériau devant être fragmenté est alimenté en provenance d'un contenant d'alimentation en matériau (20) par le biais d'une courroie transporteuse (22) dans le premier espace entre les rouleaux (34) qui est formé entre un rouleau entraîné inférieur (10) et un rouleau supérieur (12),
dans lequel, dans la région du sommet du rouleau entraîné inférieur (10), une quantité du matériau devant être traité est alimentée sous la forme d'une couche de matériau (32), dont l'épaisseur peut être ajustée, jusqu'au rouleau entraîné inférieur (10) et fournie jusque dans le premier espace entre les rouleaux (34),
dans lequel le rouleau supérieur (12) est posé de manière élastique contre le rouleau entraîné inférieur (10) avec une force de pression ajustable et entraîné par frottement avec la couche de matériau (32) ou a son propre entraînement,
dans lequel la vitesse de la courroie transporteuse (22) est adaptée à la vitesse circonférentielle du rouleau entraîné inférieur (10),
dans lequel le matériau broyé, après son passage au travers du premier espace entre les rouleaux (34), est fourni jusque dans un deuxième espace entre les rouleaux (36) qui est formé par le rouleau entraîné inférieur (10) et un rouleau agencé de manière décalée dans le sens latéral (14), et
dans lequel le rouleau agencé de manière décalée dans le sens latéral (14) est posé de même de manière élastique contre le rouleau entraîné inférieur (10) avec une force de pression ajustable et entraîné par frottement avec la couche de matériau (32) ou a son propre entraînement,
**caractérisé en ce que**
la courroie transporteuse (22) est exposée à des vibrations, au moyen desquelles la couche de matériau (32) se trouvant sur la courroie transporteuse (22) est éventée,
le matériau devant être fragmenté est alimenté par le biais de la courroie transporteuse (22) sous la forme d'une couche de matériau définie et limitée dans le sens latéral ayant une épaisseur prédéfinie dans le premier espace entre les rouleaux (34),
le rouleau supérieur (12) est agencé de 70° à 90° par rapport à l'horizontale à l'encontre de la direction de la rotation du rouleau inférieur (10), et
le rouleau agencé de manière décalée dans le sens latéral (14) est agencé de 45° à 60° par rapport à l'horizontale à l'encontre de la direction de la rotation du rouleau inférieur (10).

2. Procédé selon la revendication 1, dans lequel le matériau devant être fragmenté est alimenté en provenance d'un contenant d'alimentation en matériau (20) au moyen d'une courroie transporteuse (22) sous la forme d'une bande de matériau limitée dans le sens latéral jusqu'au premier espace entre les rouleaux (34).

3. Procédé selon l'une des revendications 1 à 2, dans lequel le rouleau supérieur et le rouleau latéral (12, 14) sont en outre accélérés par leur propre entraînement quand le dispositif de broyage démarre ou sont déplacés au cours du processus de broyage à une vitesse différente par rapport au rouleau inférieur (10), avec pour résultat qu'une force de cisaillement supplémentaire est exercée sur le matériau broyé en raison du mouvement relatif des rouleaux (10, 12, 14).

4. Procédé selon l'une des revendications précédentes, dans lequel la proportion de matériau ayant une grosseur de grain excessive est à nouveau fournie au processus de fragmentation au cours d'un broyage de finition, dans lequel le débit massique du matériau circulant est maintenu constant par la régulation du matériau frais fourni au processus de broyage.

5. Procédé selon l'une des revendications précédentes, dans lequel les forces de broyage transférées par le rouleau supérieur et le rouleau latéral (12, 14) sont ajustées de manière régulée en fonction des propriétés du matériau et du résultat souhaité pour la fragmentation au cours du processus de broyage.

6. Dispositif de prébroyage et de broyage de finition de matériaux minéraux et non minéraux, de préférence des matériaux durs et fragiles tels que par exemple du calcaire, de la scorie de ciment, du laitier granulé, des déchets de béton ou des cendres,
avec un dispositif de fragmentation qui a un rouleau entraîné inférieur (10) et un rouleau supérieur (12) qui sont montés à l'horizontale et agencés l'un par-dessus l'autre et forment un premier espace entre les rouleaux (34), dans lequel le rouleau entraîné inférieur (10) est entraîné à une vitesse de bande de broyage,
avec un appareil d'alimentation (18), avec un contenant d'alimentation en matériau (20) et une courroie transporteuse (22) qui alimente le matériau broyé jusque sur le rouleau entraîné inférieur (10), dans lequel la vitesse de la courroie transporteuse (22) est adaptée à la vitesse circonférentielle du rouleau entraîné inférieur (10), et
avec un rouleau supplémentaire agencé de manière décalée dans le sens latéral (14) en plus du rouleau supérieur (12), dans lequel le rouleau supplémentaire agencé de manière décalée dans le sens latéral (14) forme un deuxième espace entre les rouleaux (36) avec le rouleau entraîné inférieur (10) et qui est posé de même de manière élastique contre le rouleau entraîné inférieur (10) avec une force de pression ajustable et entraîné par frottement avec la couche de matériau (32) ou a son propre entraînement,
**caractérisé en ce que**
des rouleaux batteurs (26) sont agencés en dessous de la courroie transporteuse (22), au moyen desquels le matériau devant être fragmenté sur la courroie transporteuse (22) est éventé par des vibrations,
le rouleau supérieur (12) est agencé de 70° à 90° par rapport à l'horizontale à l'encontre de la direction de la rotation du rouleau inférieur (10), et
le rouleau agencé de manière décalée dans le sens latéral (14) est agencé de 45° à 60° par rapport à l'horizontale à l'encontre de la direction de la rotation du rouleau inférieur (10).

7. Dispositif selon la revendication 6, avec une courroie transporteuse (22), qui alimente le matériau devant être fragmenté en provenance d'un contenant d'alimentation en matériau (20) sous la forme d'une bande de matériau limitée dans le sens latéral jusque dans le premier espace entre les rouleaux (34).

8. Dispositif selon l'une des revendications 6 ou 7, dans lequel le rouleau supérieur et le rouleau agencé de manière décalée dans le sens latéral (12, 14) ont chacun leur propre entraînement.

9. Dispositif selon l'une des revendications 6 à 8, dans lequel les rouleaux (12, 14) sont connectés par le biais d'un système de levier (30) à au moins un cylindre hydraulique afin de générer la force de broyage.

10. Dispositif selon la revendication 6, dans lequel un appareil d'alimentation et de décharge de matériau agencé dans la région du sommet décalée dans le sens latéral par rapport au rouleau entraîné inférieur (10) a un contenant d'alimentation en matériau (20) commandé en fonction du niveau de remplissage, une courroie transporteuse (22) agencée au niveau de la sortie de matériau, un appareil (24) servant à ajuster l'épaisseur de couche de la couche de matériau (32) et un certain nombre de rouleaux batteurs (26) servant à éventer la couche de matériau (32).
